# EUROPÄISCHE PATENTSCHRIFT

(11) **EP 2 582 522 B1**
(45) Veröffentlichungstag und Bekanntmachung des Hinweises auf die Patenterteilung: **10.08.2016**
(21) Anmeldenummer: 11715498.9
(22) Anmeldetag: 15.04.2011
(51) Int. Cl.: B41F 13/28, B41F 13/36

(54) **LAGERUNG DER HAUPTZYLINDER VON DRUCKMASCHINEN**
MOUNTING FOR THE MAIN CYLINDERS OF PRINTING PRESSES
PALIER POUR CYLINDRES PRINCIPAUX DE MACHINES À IMPRIMER

(30) Priorität: 16.06.2010 DE 102010024031
(43) Veröffentlichungstag der Anmeldung: 24.04.2013
(73) Patentinhaber: Schaeffler Technologies AG & Co. KG, 91074 Herzogenaurach (DE)
(72) Erfinder: DITTENHÖFER, Thomas, 97519 Humprechtshausen (DE); HAASLER, Markus, 01662 Meißen (DE); FRÜHWALD, Andreas, 91460 Baudenbach (DE)
(86) Internationale Anmeldenummer: PCT/EP2011/055982
(87) Internationale Veröffentlichungsnummer: WO 2011/157463

(56) Entgegenhaltungen:
- EP-A1- 1 342 570
- DE-A1- 10 021 233
- FAG OEM und Handel AG: "Die Gestaltung von Wälzlagerungen; Publ.-Nr. WL 00 200/5 DA, Ziffer 114", , 31. Juli 2009 (2009-07-31), XP002636565, Gefunden im Internet: URL:http://www.schaeffler.com/remotemedien /media/_shared_media/library/downloads/wl_ 00200_5_t7-8_de_de.pdf [gefunden am 2011-05-11] in der Anmeldung erwähnt

## Beschreibung

### Gebiet der Erfindung

Die Erfindung betrifft eine Lagerung der Hauptzylinder von Druckmaschinen, wie beispielsweise Plattenzylinder, Gummizylinder, Rasterzylinder, Gegendruckzylinder und papierführende Übergabezylinder von Rotations- und Bogendruckmaschinen, mittels in Maschinengestellbohrungen drehbar gelagerten Exzenterringpaaren zur radialen Abstützung sowie zum An- und Abstellen der Zylinder, sowie mittels jeweils einer Schräg- oder Axiallageranordnung zur axialen Führung, die einerseits an einem von zwei Wellenzapfen des Hauptzylinders gelagert und andererseits über Verbindungselemente an einem der Exzenterringe des Exzenterringpaares befestigt sind, wobei der Exzenterring, an dem die Schräg- oder Axiallageranordnung über die Verbindungselemente befestigt ist, in seiner Maschinengestellbohrung axial im Wesentlichen spielfrei geführt ist.

### Hintergrund der Erfindung

Eine Lagerung eines Gummizylinders einer Bogen-Offset-Druckmaschine dieser Art ist in der Firmendruckschrift der FAG OEM und Handel AG mit dem Titel "Die Gestaltung von Wälzlagerungen", Publ.-Nr. WL 00 200/5 DA, unter Ziffer 114 beschrieben. Es handelt sich um eine Dreiring-Exzenter-Lagereinheit, die auf einem Zylinderrollenlager, welches man als reibungsarmes Genauigkeitslager aus dem Werkzeugmaschinenbau kennt, und einem zweireihigen Nadellager, das den Exzenterring führt, basiert. Die axiale Führung des Gummizylinders übernehmen Schrägkugellager oder auch ein Axiallager. Das Schrägkugellager ist in einer Lagerplatte angeordnet und über einen Adapter am Zylinderzapfen angebunden. Eine Flanschplatte wird mittels Spannpratzen am Maschinengestell festgelegt, die eine radiale Verschiebung zu lassen, wenn der Exzenterring mit der Flanschplatte gedreht wird, um An- und Abschaltvorgänge, sowie einen Ausgleich bei unterschiedlichen Papierdicken oder Schräganstellungen vorzunehmen.

Zwar erfüllt diese bekannte Lagerung den angestrebten Zweck, die vorerwähnten Funktionen zu verwirklichen, jedoch ist die Konstruktion der Spannpratzen nicht sehr kostengünstig, erfordert zeitaufwendige Einstellarbeiten und führt zu Problemen durch thermische Verspannung in der Gleitpaarung zwischen der Flanschplatte und den Spannpratzen.

### Aufgabe der Erfindung

Vor diesem Hintergrund liegt der Erfindung die Aufgabe zugrunde, eine Axiallagerung für Hauptzylinder von Druckmaschinen der eingangs erwähnten Art vorzuschlagen, die sich kostengünstig herstellen lässt, robust und montagefreundlich ist sowie thermische Verspannungen im Bereich der Axiallagerung vermeidet.

### Beschreibung der Erfindung

Ausgehend von dieser Aufgabenstellung besteht die erfindungsgmäße Lösung bei einer Lagerung der Hauptzylinder von Druckmaschinen der eingangs erwähnten Art darin, dass für die axiale Führung des Zylinders Laufrollen vorgesehen sind, die gegen entsprechende Radiallaufbahnen axial anstellbar sind, wobei die Radiallaufbahnen entweder an einem maschinengestellfesten Führungselement vorhanden sind, oder die Radiallaufbahnen an einem Exzenterring sowie an einem an dem Exzenterring befestigten Verbindungselement ausgebildet sind.

Die axial anstellbaren Laufrollen gewährleisten, dass die axiale Führung des Zylinders spielfrei und reibungsarm erfolgt, da zur axialen Führung des Zylinders nur die Rollreibung zwischen den Radiallaufbahnen und den anstellbaren Laufrollen auftritt. Anstellbare Laufrollen sind ein übliches Maschinenbauelement und stehen kostengünstig zur Verfügung, erfordern keine zeitaufwendigen Abstimmarbeiten, wie dies bei Gleitpaarungen erforderlich ist, und lassen sich Platz sparend in die Lagerung des Zylinders integrieren.

Gemäß einer Ausführungsform kann vorgesehen sein, dass wenigstens ein axial anstellbares Laufrollenpaar mit radialen Drehachsen an dem Verbindungselement eines Exzenterrings angeordnet ist, und dass das maschinengestellfeste Führungselement mit beiderseitigen radialen Laufbahnen zwischen das wenigstens eine Laufrollenpaar ragt, gegen die das jeweilige Laufrollenpaar anstellbar ist.

Vorzugsweise kann hierbei ein axialer Ansatz am Exzenterring befestigt und Teil des Verbindungselements für die Schräg- oder Axiallageranordnung sein. Der axiale Ansatz am Exzenterring kann vorteilhaft im Bereich seiner größten Exzentrizität angeordnet sein.

Gemäß einer anderen Anführungsform kann ein umfangsbezogen gegeneinander versetztes, axial anstellbares Laufrollenpaar mit radialen Drehachsen in den Bereich des Exzenterrings ragen, deren Laufrollen gegen zwei einander zugewandte, radiale Laufbahnen am Exzenterring anstellbar sind.

Bevorzugt kann dabei eine der radialen Laufbahnen durch eine radiale Seitenfläche des Exzenterrings gebildet sein, während die dieser Seitenfläche zugewandte zweite radiale Laufbahn an dem am Exzenterring befestigten Verbindungselement für die Schräg- oder Axiallageranordnung ausgebildet ist.

Die spielfreie axiale Position des Zylinders lässt sich auf einfache Weise erreichen, wenn die Laufrollen auf Lagerzapfen drehbar gelagert sind und die Längsachsen der Lagerzapfen gegenüber den Achsen der Laufrollen desaxierbar sind. Dies kann dadurch erreicht werden, dass die Lagerzapfen der Laufrollen exzentrisch ausgeführt sind.

Besonders bevorzugt ist die Lagerung in der Weise ausgeführt, dass jeder Exzenterring mittels eines mehrreihigen Nadellagers spielfrei in der Maschinengestellbohrung und mittels eines mehrreihigen, reibungsarmen Genauigkeits-Zylinderrollenlagers in NN-Ausführung auf einem Wellenzapfen des Zylinders gelagert ist, wobei der Außenring des mehrreihigen Nadellagers über eine zylindrische Buchse drehfest und axial unverschiebbar in der Maschinengestellbohrung angeordnet ist.

### Kurze Beschreibung der Zeichnungen

Die erfindungsgemäß ausgebildete Lagerung wird nachfolgend in zwei bevorzugten Ausführungsformen unter Bezugnahme auf die beigefügten Zeichnungen näher erläutert. Dabei zeigen:
- Figur 1: eine Radialschnittansicht der Lagerung eines Zylinders gemäß einer ersten Ausführungsform;
- Figur 2: eine Radialschnittansicht der Lagerung eines Zylinders gemäß einer zweiten Ausführungsform.

### Ausführliche Beschreibung der Zeichnungen

In Figur 1 ist von einem Hauptzylinder 1 einer Druckmaschine nur das Ende mit einem Wellenzapfen 2 und dessen Lagerung in einer Seitenwand 3 eines Maschinengestells einer Druckmaschine dargestellt. Ein Exzenterring 5, der für die Funktionen An- und Abschaltvorgänge, den Ausgleich für unterschiedliche Papierdicken oder Schräganstellung des Zylinders 1 drehbar ist, ist mittels eines mehrreihigen Nadellagers 6 und einer zylindrischen Buchse 7 in einer Maschinengestellbohrung 4 in der Seitenwand 3 gelagert. Dabei bildet die Außenumfangsfläche des Exzenterrings 5 die innere Laufbahn und die radiale Innenfläche der zylindrischen Buchse 7 die äußere Laufbahn für die Wälzkörper des Nadellagers 6.

Die radiale innenfiäche des Exzenterrings 5 bildet die äußere Laufbahn für ein doppelreihiges Zylinderrollenlager 8. Das Zylinderrollenlager 8 umfasst einen Innenring 9, auf dessen Außenoberfläche Laufbahnen in bekannter Weise ausgebildet sind, auf denen die Laufrollen des Zylinderrollenlagers 8 abrollen. Dieser Innenring 9 ist mit einer konischen Bohrung versehen, die auf den entsprechend konisch ausgebildeten Wellenzapfen 2 aufgepresst ist. Hierzu wird ein zum Wellenzapfen 2 koaxialer Adapter 10 mit seinem axial vorstehenden Druckring 12 an die zylinderferne Stirnseite des Innenrings 9 angelegt und mittels Schrauben 13 axial an dem Wellenzapfen 2 festgeschraubt, wodurch der Innenring 9 des Zylinderrollenlagers 8 spielfrei am Wellenzapfen 2 festgelegt ist.

Der Adapter 10 ist an seinem vom Hauptzylinder 1 fernen Ende mit einem Lagerzapfen 11 versehen, der einen Innenring 16 eines doppelreihigen Schrägkugellagers 15 in O-Anordnung aufnimmt. Dieser Innenring 16 ist mittels einer Mutter 18 gegen einen Absatz 14 am Lagerzapfen 11 axial festgelegt, so dass im Zusammenwirken mit einem Außenring 17 des Schrägkugellagers 15 die axiale Spielfreiheit dieses Schrägkugellagers 15 gegeben ist. Der Außenring 17 des Schrägkugellagers 15 ist mittels Schrauben 19 an einem Verbindungselement 20 befestigt, das als Träger für den Außenring 17 des Schrägkugellagers 15 und für ein Laufrollenpaar 21, 21' dient. Dieses Verbindungselement 20 ist in nicht dargestellter Weise am Exzenterring 5 im Bereich seiner größten Exzentrizität mittels eines Ansatzes 30 befestigt.

Im axialen Ansatz 30 sind die Laufrollen 21, 21' mittels Lagerzapfen 22, die in exzentrischen Buchsen 23 geführt sind, und Muttern 24 befestigt. In den Zwischenraum zwischen den Laufrollen 21 ragt ein Führungselement 25 in Form eines in einer Nut 31 in der zylindrischen Buchse 7 angeordneten Rings, an dessen radialen Laufbahnen 26 die Laufrollen 21, 21' anliegen.

Durch ein Verdrehen der Lagerzapfen 22 mit den exzentrischen Buchsen 23 lassen sich die Laufrollen 21, 21' gegen die radialen Laufbahnen 26 spielfrei anstellen, wodurch die axiale Lage des Hauptzylinders 1 in jeder Stellung des Exzenterrings 5 mit hoher Genauigkeit und spielfrei beibehalten wird.

Die Ausführungsform gemäß Figur 2 unterscheidet sich von der Ausführungsform gemäß Figur 1 dadurch, dass die Laufrollen 21, 21' mit ihren Lagerzapfen 22 in der zylindrischen Buchse 7 umfangsbezogen beabstandet angeordnet sind, wobei die Achsen der Lagerzapfen 22 geringfügig axial gegeneinander versetzt sind. Für eine der Laufrollen 21, 21' bildet eine Seitenfläche des Exzenterrings 5 eine radiale Laufbahn 28, während die dieser Seitenfläche zugewandte zweite radiale Laufbahn 29 an dem am Exzenterring 5 befestigten Verbindungselement 27 ausgebildet ist. Das Verbindungselement 27 ist der Träger für den Außenring 17 des doppelreihigen Schrägkugellagers 15, so dass die axiale Position des Hauptzylinders 1 bei dieser Ausführungsform gemäß Fig. 2 ebenfalls durch die zwei radialen Laufbahnen 28, 29, an denen die Laufrollen 21, 21' anliegen, spielfrei und mit großer Genauigkeit beim Verstellen des Exzenterrings 5 beibehalten wird.

Die Figuren 1 und 2 stellen bevorzugte Ausführungsbeispiele mit einer Wälzlagerung des Exzenterrings 5 gegenüber dem Wellenzapfen 2 des Hauptzylinders 1 und gegenüber der in einer Seitenwand 3 eines Maschinengestells gelagerten zylindrischen Buchse 7 dar, jedoch ist auch in einer nicht erfindungsgemäßen Ansführungsgforms eine Gleitlagerung für den Exzenterring 5 möglich, wenn der jeweilige Anwendungsfall dieses zulässt. Erfindungswesentlich ist die Axialführung des Hauptzylinders 1 durch ein spielfreies Schrägkugellager 15 oder ein Axiallager und die Anbindung dieser Axialführung für den Hauptzylinders 1 am Maschinengestell mittels der axial gegen die entsprechenden Radiallaufbahnen 26, 28, 29 anstellbaren Laufrollen 21, 21', wodurch sich eine kostengünstige Lösung für die Axialführung ergibt, die keine zeitaufwendigen Abstimmarbeiten und Einstellarbeiten beim Verdrehen des Exzenterrings 5 erfordert und unempfindlich gegen thermische Verspannungen ist.

### Bezugszahlenliste

- 1: Zylinder, Hauptzylinder
- 2: Wellenzapfen
- 3: Seitenwand
- 4: Maschinengestellbohrung
- 5: Exzenterring
- 6: Mehrreihiges Nadellager
- 7: Zylindrische Buchse
- 8: Mehrreihiges Zylinderrollenlager
- 9: Innenring
- 10: Adapter
- 11: Lagerzapfen
- 12: Druckring
- 13: Schrauben
- 14: Absatz
- 15: Schrägkugellager
- 16: Innenring
- 17: Außenring
- 18: Mutter
- 19: Schrauben
- 20: Verbindungselement
- 21, 21': Laufrollen
- 22: Lagerzapfen
- 23: Exzentrische Buchse
- 24: Muttern
- 25: Führungselement
- 26: Radiale Laufbahnen
- 27: Verbindungselement
- 28: Radiale Laufbahn
- 29: Radiale Laufbahn
- 30: Axialer Ansatz
- 31: Nut

## Patentansprüche

1. Lagerung von Hauptrylindern (1) von Druckmaschinen, wie Plattenzylinder, Gummizylinder, Rasterzylinder, Gegendruckzylinder und papierführende Übergabezylinder von Rotations- und Bogendruckmaschinen, mittels in Maschinengestellbohrungen (4) drehbar gelagerten Exzenterringpaaren (5) zur radialen Abstützung sowie zum An- und Abstellen der Hauptzylinder (1), sowie mittels jeweils einer Schräg- oder Axiallageranordnung (15, 16, 17) zur axialen Führung, die einerseits an einem von zwei Wellenzapfen (2) eines Hauptzylinders (1) gelagert und andererseits über Verbindungselemente (20, 27) an einem der Exzenterringe (5) des Exzenterringpaares befestigt sind, wobei der Exzenterring (5), an dem die Schräg- oder Axiallageranordnung (15, 16, 17) über die Verbindungselemente (20, 27) befestigt ist, in seiner Maschinengestellbohrung (4) axial im Wesentlichen spielfrei geführt ist, **dadurch gekennzeichnet, dass** für die axiale Führung des Hauptzylinders (1) Laufrollen (21, 21') vorgesehen sind, die gegen entsprechende Radiallaufbahnen (26; 28, 29) axial anstellbar sind, wobei die Radiallaufbahnen (26) entweder an einem maschinengestellfesten Führungselement (25) vorhanden sind, oder die Radiallaufbahnen (28, 29) an dem Exzenterring (5) sowie an einem an dem Exzenterring (5) befestigten Verbindungselement (20, 27) ausgebildet sind.

2. Lagerung nach Anspruch 1, **dadurch gekennzeichnet, dass** wenigstens ein axial anstellbares Laufrollenpaar (21, 21') mit radialen Drehachsen an dem Verbindungselement (20) eines Exzenterrings (5) angeordnet ist, und dass das maschinengestellfeste Führungselement (25) mit beiderseitigen radialen Laufbahnen (26) zwischen das wenigstens eine Laufrollenpaar (21, 21') ragt, gegen die das jeweilige Laufrollenpaar (21, 21') anstellbar ist.

3. Lagerung nach Anspruch 2, dadurch gekenntzeichnet, dass ein axialer Ansatz (30) am Exzenterring (5) befestigt und Teil des Verbindungselements (20) für die Schräg- oder Axiallageranordnung (15, 16, 17) ist.

4. Lagerung nach Anspruch 1, **dadurch gekennzeichnet, dass** ein umfangsbezogen gegeneinander versetztes, axial anstellbares Laufrollenpaar (21, 21') mit radialen Drehachsen in den Bereich des Exzenterrings (5) ragt, deren Laufrollen (21, 21') gegen zwei einander zugewandte radiale Laufbahnen (28, 29) am Exzenterring (5) anstellbar sind.

5. Lagerung nach Anspruch 4, **dadurch gekennzeichnet, dass** eine der radialen Laufbahnen (28) eine radiale Seitenfläche des Exzenterrings (5) ist, und dass die dieser Seitenfläche zugewandte zweite radiale Laufbahn (29) an dem am Exzenterring (5) befestigten Verbindungselement (27) für die Schräg- oder Axiallageranordnung (15, 16, 17) ausgebildet ist.

6. Lagerung nach einem der Ansprüche 1 bis 5, **dadurch gekennzeichnet, dass** die Laufrollen (21) auf Lagerzapfen (22) drehbar gelagert sind, und dass die Längsachsen der Lagerzapfen (22) gegenüber den Achsen der Laufrollen (21, 21') desaxierbar sind.

7. Lagerung nach einem der Ansprüche 1 bis 6, **dadurch gekennzeichnet, dass** jeder Exzenterring (5) mittels eines mehrreihigen Nadellagers (6) spielfrei in der Maschinengestellbohrung (4) und mittels eines mehrreihigen, reibungsarmen Genauigkeits-Zylinderrollenlagers (8) auf einem Wellenzapfen (2) des Hauptzylinders (1) gelagert ist.

8. Lagerung nach Anspruch 7, **dadurch gekennzeichnet, dass** der Außenring des mehrreihigen Nadellagers (6) über eine zylindrische Buchse (7) drehfest und axial unverschiebbar in der Maschinengestellbohrung (4) gelagert ist.

## Claims

1. Mounting of main cylinders (1) of printing presses, such as plate cylinders, rubber-covered cylinders, engraved cylinders, impression cylinders and paper-conducting transfer cylinders of rotary and sheet-fed printing presses, by means of eccentric ring pairs (5) which are mounted rotatably in machine frame bores (4) for radially supporting and throwing the main cylinders (1) on and off, and by means of in each case one angular contact or axial bearing arrangement (15, 16, 17) for axial guidance which are mounted on one side on one of two shaft journals (2) of a main cylinder (1) and are fastened on the other side by connecting elements (20, 27) to one of the eccentric rings (5) of the eccentric ring pair, the eccentric ring (5), to which the angular contact or axial bearing arrangement (15, 16, 17) is fastened via the connecting elements (20, 27), being guided axially substantially without play in its machine frame bore (4), **characterized in that** running rollers (21, 21') are provided for the axial guidance of the main cylinder (1), which running rollers (21, 21') can be set axially against corresponding radial raceways (26; 28, 29), the radial raceways (26) either being present on a guide element (25) which is fixed to the machine frame, or the radial raceways (28, 29) being configured on the eccentric ring (5) and on a connecting element (20, 27) which is fastened to the eccentric ring (5).

2. Mounting according to Claim 1, **characterized in that** at least one running roller pair (21, 21') which can be thrown on axially is arranged with radial rotational axes on the connecting element (20) of an eccentric ring (5), and **in that** the guide element (25) which is fixed to the machine frame protrudes between the at least one running roller pair (21, 21') with radial raceways (26) on both sides, against which the respective running roller pair (21, 21') can be set.

3. Mounting according to Claim 2, **characterized in that** an axial projection (30) is fastened to the eccentric ring (5) and is part of the connecting element (20) for the angular contact or axial bearing arrangement (15, 16, 17).

4. Mounting according to Claim 1, **characterized in that** a running roller pair (21, 21') which can be thrown on axially and is offset with respect to one another in relation to the circumference protrudes with radial rotational axes into the region of the eccentric ring (5), the running rollers (21, 21') of which can be set against two radial raceways (28, 29) which face one another on the eccentric ring (5).

5. Mounting according to Claim 4, **characterized in that** one of the radial raceways (28) is a radial side face of the eccentric ring (5), and **in that** the second radial raceway (29) which faces the said side face is configured on the connecting element (27) which is fastened to the eccentric ring (5) for the angular contact or axial bearing arrangement (15, 16, 17).

6. Mounting according to one of Claims 1 to 5, **characterized in that** the running rollers (21) are mounted rotatably on bearing journals (22), and **in that** the longitudinal axes of the bearing journals (22) can be offset with respect to the axes of the running rollers (21, 21').

7. Mounting according to one of Claims 1 to 6, **characterized in that** each eccentric ring (5) is mounted without play in the machine frame bore (4) by means of a multiple-row needle bearing (6) and is mounted on a shaft journal (2) of the main cylinder (1) by means of a multiple-row, low-friction precision cylindrical roller bearing (8).

8. Mounting according to Claim 7, **characterized in that** the outer ring of the multiple-row needle bearing (6) is mounted in a rotationally fixed and axially non-displaceable manner in the machine frame bore (4) via a cylindrical bush (7).

## Revendications

1. Palier de maître-cylindre (1) de machines d'impression, telles que des cylindres porte-plaque, des cylindres en caoutchouc, des cylindres tramés, des cylindres de contrepression, et des cylindres de transfert de guidage de papier de presses rotatives et de machines d'impression de feuilles, au moyen de paires de bagues excentriques (5) supportées à rotation dans des alésages de bâti de machine (4) pour le support radial ainsi que pour l'application et la dépose des maîtres-cylindres (1), ainsi qu'au moyen d'un agencement dé palier oblique ou axial respectif (15, 16, 17) pour le guidage axial, qui sont d'une part supportés sur l'un de deux tourillons d'arbre (2) d'un maître-cylindre (1) et qui sont d'autre part fixés par le biais d'éléments de connexion (20, 27) à l'une des bagues excentriques (5) de la paire de bagues excentriques, la bague excentrique (5) sur laquelle est fixée l'agencement de palier oblique ou axial (15, 16, 17) par le biais des éléments de connexion (20, 27) étant guidée axialement essentiellement sans jeu dans son alésage de bâti de machine (4), **caractérisé en ce que** pour le guidage axial du maître-cylindre (1), des galets de roulement (21, 21') sont prévus, lesquels peuvent être appliqués axialement contre des pistes de roulement radiales correspondantes (26 ; 28, 29), les pistes de roulement radiales (26) étant soit prévues au niveau d'un élément de guidage (25) fixé au bâti de machine, soit réalisées au niveau de la bague d'excentrique (5) ainsi qu'au niveau d'un élément de liaison (20, 27) fixé à la bague excentrique (5).

2. Palier selon la revendication 1, **caractérisé en ce qu'**au moins une paire de galets de roulement (21, 21') pouvant être appliquée axialement est disposée avec des axes de rotation contre l'élément de connexion (20) d'une bague excentrique (5) et **en ce que** l'élément de guidage (25) fixé au bâti de machine pénètre avec des pistes de roulement radiales (26) des deux côtés entre l'au moins une paire de galets de roulement (21, 21'), contre desquelles pistes la paire de galets de roulement respective (21, 21') peut être appliquée.

3. Palier selon la revendication 2, **caractérisé en ce qu'**une pièce rapportée axiale (30) est fixée à la bague excentrique (5) et fait partie de l'élément de connexion (20) pour l'agencement de palier oblique ou axial (15, 16, 17).

4. Palier selon la revendication 1, **caractérisé en ce qu'**une paire de galets de roulement pouvant être appliqués axialement (21, 21'), décalés l'un par rapport à l'autre dans la direction périphérique, pénètrent avec leurs axes de rotation dans la région de la bague excentrique (5), les galets de roulement (21, 21') pouvant être appliqués contre deux pistes de roulement (28, 29) radiales tournées l'une vers l'autre au niveau de la bague excentrique (5).

5. Palier selon la revendication 4, **caractérisé en ce que** l'une des pistes de roulement radiales (28) est une surface latérale radiale de la bague excentrique (5), et **en ce que** la deuxième piste de roulement radiale (29) tournée vers cette surface latérale est réalisée au niveau de l'élément de connexion (27) fixé à la bague excentrique (5) pour l'agencement de palier oblique ou axial (15, 16, 17).

6. Palier selon l'une quelconque des revendications 1 à 5, **caractérisé en ce que** les galets de roulement (21) sont supportés à rotation sur des tourillons de palier (22) et **en ce que** les axes longitudinaux des tourillons de palier (22) peuvent être désaxés par rapport aux axes des galets de roulement (21, 21').

7. Palier selon l'une quelconque des revendications 1 à 6, **caractérisé en ce que** chaque bague excentrique (5) est supportée au moyen d'un palier à aiguilles à plusieurs rangées (6) sans jeu dans l'alésage de bâti de machine (4) et au moyen d'un palier à rouleaux cylindriques de précision à faible frottement (8), à plusieurs rangées, sur un tourillon d'arbre (2) du maître-cylindre (1).

8. Palier selon la revendication 7, **caractérisé en ce que** la bague extérieure du palier à aiguilles à plusieurs rangées (6) est supportée de manière solidaire en rotation et immobile axialement dans l'alésage de bâti de machine (4) par le biais d'une douille cylindrique (7).
